# EUROPÄISCHE PATENTSCHRIFT

(11) **EP 1 252 420 B1**
(45) Veröffentlichungstag und Bekanntmachung des Hinweises auf die Patenterteilung: **16.11.2005**
(21) Anmeldenummer: 01942402.7
(22) Anmeldetag: 10.01.2001
(51) Int. Cl.: F01N 3/08

(54) **VORRICHTUNG UND VERFAHREN ZUR STEUERUNG EINER NOX-REGENERATION EINES NOX-SPEICHERKATALYSATORS**
DEVICE AND METHOD FOR CONTROLLING A NOX REGENERATION OF A NOX STORAGE CATALYST
DISPOSITIF ET PROCEDE DE COMMANDE D'UNE REGENERATION DE NOX D'UN CATALYSEUR ACCUMULATEUR DE NOX

(30) Priorität: 14.01.2000 DE 10001310
(43) Veröffentlichungstag der Anmeldung: 30.10.2002
(73) Patentinhaber: Volkswagen Aktiengesellschaft, 38436 Wolfsburg (DE)
(72) Erfinder: POTT, Ekkehard, 38518 Gifhorn (DE); HINZE, Sören, 38102 Braunschweig (DE)
(74) Vertreter: Schneider, Henry
(86) Internationale Anmeldenummer: PCT/EP2001/000242
(87) Internationale Veröffentlichungsnummer: WO 2001/051778

(56) Entgegenhaltungen:
- EP-A- 0 598 917
- EP-A- 0 872 633
- EP-A- 0 928 890
- DE-C- 19 830 829

## Beschreibung

Die Erfindung betrifft eine Vorrichtung und ein Verfahren zur Steuerung einer NOₓ-Regeneration eines im Abgasstrang einer Verbrennungskraftmaschine für Kraftfahrzeuge angeordneten NOₓ-Speicherkatalysators mit den in den unabhängigen Ansprüchen genannten Merkmalen.

Während eines Verbrennungsvorgangs eines Luft-Kraftstoff-Gemisches in der Verbrennungskraftmaschine entstehen in unterschiedlichem Ausmaße Schadstoffe wie Kohlenmonoxid CO, unverbrannte Kohlenwasserstoffe HC oder Stickoxide NOₓ. Zur Reinigung des Abgases ist es bekannt, das Abgas durch im Abgasstrang angeordnete Katalysatoren zu leiten. Dazu wird üblicherweise CO und HC mit Sauerstoff an so genannten Oxidationskatalysatoren zu Kohlendioxid und Wasser konvertiert. NOₓ dagegen wird durch die Reduktionsmittel CO und HC am NOₓ-Speicherkatalysator reduziert. Im Magerbetrieb, insbesondere im verbrauchsoptimierten Bereich von Ottomotoren, bei einem Luftverhältnis von λ zirka 1,1 reichen die Reduktionsmittelmassenströme nicht mehr aus, um eine vollständige. Umsetzung des NOₓ zu gewähren. Daher ist dem Katalysator ein so genannter NOₓ-Speicher zugeordnet, der das NOₓ unter diesen Bedingungen absorbiert (zusammengefasst mit der Katalysatorkomponente zum NOₓ-Speicherkatalysator).

Eine Speicherkapazität des NOₓ-Speicherkatalysators ist naturgemäß begrenzt, so dass in regelmäßigen Abständen eine NOₓ-Regeneration durch einen Wechsel in fette Atmosphäre eingeleitet werden muss. Üblicherweise wird dazu ein fetter Sollwert vorgegeben, und zwar so lange, bis eine stromab des NOₓ-Speicherkatatysators angeordnete Lambdasonde einen vorgegebenen fetten Schwellwert unterschreitet. Anschließend wird ein Normalbetrieb der Verbrennungskraftmaschine wieder aufgenommen.

EP 872 633 A und EP 0598 917 A beschreiben Verfahren zur NOₓ-Regeneration eines NOₓ-Speicherkatalysators, wobei ein NOₓ-Beladungszustand des Speicherkatalysators bestimmt wird und bei Überschreitung eines Schwellenwertes für den Beladungszustand eine Regenerierungsnotwendigkeit festgestellt wird. Die Regeneration wird entweder nach Ablauf einer in Abhängigkeit des zuvor ermittelten Beladungszustands vorgegeben Dauer abgebrochen oder die NOₓ-Entladung rechnerisch verfolgt.

Nach dem Wechsel in fette Atmosphäre erfolgt, wie geschildert, die Desorption des eingelagerten NOₓ und gleichzeitige Reduktion desselben mit den nun in ausreichendem Maße vorhandenen Reduktionsmitteln an der Katalysatorkomponente des NOₓ-Speicherkatalysators. Zu Beginn der NOₓ-Regeneration verläuft dieser Prozess kinetisch kontrolliert, da an einer Grenzfläche zwischen dem Abgas und dem NOₓ-Speicherkatalysator NOₓ in ausreichendem Maße vorhanden ist. Mit zunehmender Dauer der Fettphase kommen allerdings in immer größerem Maße Diffusionsvorgänge zum Tragen, die deutlich langsamer ablaufen. Eine solche Diffusionshemmung steigt mit zunehmendem NOₓ-Beladungsgrad und mit zunehmender Schichtdicke des NOₓ-Speichers. So muss am Ende der Fettphase das in Form von Nitrat gespeicherte NOₓ zunächst aus tieferen Schichten des NOₓ-Speichers in Richtung der Grenzfläche diffundieren. Die Diffusionshemmung wird bei den herkömmlichen Verfahren zur Steuerung der NOₓ-Regeneration nicht berücksichtigt, weil hier angenommen wird, dass nach dem Erreichen des fetten Schwellenwertes bereits vollständige NOₓ-Regeneration gegeben sei. insbesondere bei hohen Beladungsraten ist tatsächlich jedoch die NOₓ-Regeneration nur unvollständig, so dass sich eine anschließende Magerphase verkürzt und damit einhergehend zumeist auch der Kraftstoffverbrauch erhöht wird.

Aufgabe der vorliegenden Erfindung ist es daher, eine Vorrichtung und ein Verfahren zur Verfügung zu stellen, mit denen die NOₓ-Regeneration so gesteuert werden kann, dass eine vollständige Entleerung des NOₓ-Speichers sichergestellt ist.

Durch das erfindungsgemäße Verfahren und die erfindungsgemäße Vorrichtung zur Steuerung der NOₓ-Regeneration des NOₓ-Speicherkatalysators mit den in den unabhängigen Ansprüchen genannten Merkmalen können die geschilderten Nachteile des Standes der Technik überwunden werden. Gemäß dem Verfahren wird
(a) in jeder mageren Betriebsphase der Verbrennungskraftmaschine zumindest ein Zustandsparameter des NOₓ-Speicherkatalysators anhand einer gemessenen oder berechneten NOₓ-Rohemission der Verbrennungskraftmaschine und einer stromab durch eine NOₓ-sensitive Messeinrichtung erfassten NOₓ-Durchbruchsemission im Abgas ermittelt,
(b) eine Abweichung der Zustandsparameter einer aktuellen mageren Betriebsphase von den Zustandsparametern einer vorhergehenden mageren Betriebsphase ermittelt und
(c) bei Vorliegen einer Regenerationsnotwendigkeit und in Abhängigkeit von der Abweichung eine Mehrfach-NOₓ-Regeneration mit einer Anzahl von n Fettphasen durchgeführt wird, wobei n ≥ 2 ist.

Somit wird unter Beachtung ausgewählter Zustandsparameter des NOₓ-Speicherkatalysators in bestimmten Betriebssituationen eine Mehrfach-NOₓ-Regeneration eingeleitet, die die vollständige Entleerung des-NOₓ-Katalysators bewirkt.

Die Vorrichtung weist dazu Mittel auf, mit denen die genannten Verfahrensschritte durchgeführt werden können. Diese Mittel können ein Steuergerät umfassen, in dem eine Prozedur zur Steuerung der Mehrfach-NOx-Regeneration in digitalisierter Form hinterlegt ist. Das Steuergerät kann in ein bereits häufig vorhandenes Motorsteuergerät integriert werden.

In einer bevorzugten Ausgestaltung des Verfahrens werden als Zustandsparameter
- eine NOₓ-Absorptionsfähigkeit des NOₓ-Speicherkatalysator bei einer vorgegebenen NOₓ-Rohemission und/oder
- eine NOₓ-Durchbruchsemission bei einer vorgegebenen NOₓ-Rohemission und/oder
- ein Zeitintervall, beginnend mit einer vollständigen Regeneration (NOₓ- oder SOₓ-Regeneration) bis zum Erreichen einer vorgegebenen NOₓ-Durchbruchsemission und/oder
- eine NOₓ-Rohemission bei einer vorgegebenen NOₓ-Absorptionsfähigkeit
ermittelt.

Die genannten Größen erlauben eine besonders sichere Bestimmung einer Notwendigkeit, die Mehrfach-NOₓ-Regeneration einzuleiten. Auf diese Weise kann eine unnötige Mehrfach-NOₓ-Regeneration und damit ein unnötiger Mehrverbrauch an Kraftstoff vermieden werden.

In bevorzugter Weise wird die Mehrfach-NOₓ-Regeneration dadurch realisiert, dass zunächst ein NOₓ-Speicherkatalysator n-mal mit einem Abgas entsprechend einer fetten Sollvorgabe beaufschlagt wird (Fettphasen). Die Fettphase endet jeweils, wenn stromab des NOₓ-Speicherkatalysators ein Lambdawert im Bereich von λ = 0,999 bis 0,95 (fetter Schwellenwert) erreicht wird. Mit Ende der Fettphasen wird der NOₓ-Speicherkatalysator (n-1)-mal bis n-mal mit einem Abgas entsprechend einer mageren Sollvorgabe beaufschlagt, und zwar so lange, bis stromab des NOₓ-Speicherkatalysators ein Lambdawert im Bereich von λ = 1,001 bis 1,2 (magerer Schwellenwert) erreicht wird. Die magere Sollvorgabe liegt bevorzugt in einem Bereich von λ = 1,05 bis 1,5, also deutlich unter den Luftverhältnissen, wie sie in einem Normalbetrieb in einer verbrauchsoptimierten Magerphase herrschen, so dass mit nur sehr geringen zusätzlichen NOₓ-Emissionen zu rechnen ist. Diese kurze Magerphase wird bereits abgebrochen, wenn der Lambdawert den mageren Schwellenwert erreicht ist, also auch eine Sauerstoffbeladung des NOₓ-Speicherkatalysators weitestgehend abgeschlossen ist. Alternativ dazu kann die Vorgabe der mageren Sollvorgabe auch in Abhängigkeit von dem Wert der fetten Sollvorgabe erfolgen. Bevorzugt ist eine solche magere Sollvorgabe um zumindest 0,04 Einheiten größer zu wählen als die fette Sollvorgabe.

Die Anzahl (n) der Fettphasen kann prinzipiell fest vorgegeben werden. Es hat sich jedoch als vorteilhaft erwiesen, diese in Abhängigkeit von einer Höhe der Abweichung der Zustandsparameter zu bestimmen. Ist beispielsweise die Absorptionsfähigkeit der aktuellen Magerphase im Vergleich zu einer vorhergehenden Magerphase stark abgefallen, so wird konsequenterweise die Anzahl erhöht. Vorzugsweise lässt sich diese Anzahl, um ein Anwachsen gegen unendlich zu verhindern, durch Vorgabe eines Maximalwertes begrenzen.

Alternativ oder in Kombination zu vorgenannter Vorgehensweise bei der Bestimmung der Anzahl der Fettphasen kann auch ein Erfolg vorhergehender Mehrfach-NOₓ-Regenerationen berücksichtigt werden. Dies kann beispielsweise derart erfolgen, dass die Zustandsparameter vor und nach der vorhergehenden Mehrfach-NOₓ-Regeneration verglichen werden. Hat die Mehrfach-NOₓ-Regeneration nicht im gewünschten Ausmaß zu einer Verbesserung der Speichereigenschaften des NOₓ-Speicherkatalysators geführt, so kann die Anzahl der Fettphasen für die nächste Mehrfach-NOₓ-Regeneration erhöht werden. In besonders bevorzugter und einfacher Weise kann eine solche Festlegung durch Vorgabe von Schwellenwerten für den Erfolg der vorhergehenden Mehrfach-NOₓ-Regeneration realisiert werden. Beim Unterschreiten dieser Schwellenwerte wird dann die Anzahl (n) erhöht. Eine Minderung der Anzahl (n) der Fettphasen kann selbstverständlich in an sich gleicher Art und Weise erfolgen, indem bei vorhergehender "erfolgreicher Mehrfach-NOₓ-Regeneration" die Anzahl wieder zurückgeführt wird, natürlich nur bis zu einer Mindestanzahl von zwei Fettphasen.

Weitere bevorzugte Ausgestaltungen der Erfindung ergeben sich aus den übrigen, in den Unteransprüchen genannten Merkmalen.

Die Erfindung wird nachfolgend in Ausführungsbeispielen anhand der zugehörigen Zeichnungen näher erläutert. Es zeigen:
- Figur 1: ein Prinzipschaltbild einer Verbrennungskraftmaschine mit einer Abgasreinigungsanlage, die einen NOₓ-Speicherkatalysator beinhaltet;
- Figur 2: einen Verlauf einer Absorptionsfähigkeit in Abhängigkeit von einer NOₓ- Rohemission;
- Figur 3: einen Verlauf einer NOₓ-Durchbruchsemission in Abhängigkeit von der Zeit;
- Figur 4: die Verläufe der Luftverhältnisse stromab und stromauf des NOₓ- Speicherkatalysators während einer Mehrfach-NOₓ-Regeneration und
- Figur 5: ein Ablaufdiagramm zur Steuerung der Mehrfach-NOₓ-Regeneration.

Die Figur 1 zeigt in schematischer Weise eine Verbrennungskraftmaschine 10 mit einer im Abgasstrang 12 angeordneten Abgasreinigungsanlage 14. Die Abgasreinigungsanlage 14 umfasst einen Vorkatalysator 16, beispielsweise in Form eines Dreiwegekatalysators und einen stromab dazu angeordneten NOₓ-Speicherkatalysator 18. Ferner ist der Abgasstrang 12 mit einer Sensorik ausgestattet, die es erlaubt, die örtlichen Luftverhältnisse, Gaszusammensetzungen und Temperaturen zu erfassen. Dazu sind einerseits bis zu zwei Temperatursensoren 20, 22 als auch zwei Gassensoren 24, 26 im Abgasstrang 12 integriert. Der Gassensor 24 ist beispielsweise eine Lambdasonde, die dann Auskunft über ein Luftverhältnis unmittelbar nach der Verbrennungskraftmaschine 10 gibt. Der Gassensor 26 trägt eine NOₓ-sensitive Messeinrichtung, so dass NOₓ-Emissionen stromab des NOₓ-Speicherkatalysators 18 (NOₓ-Durchbruchsemissionen) detektiert werden können. Ein solcher NOₓ-Sensor ermöglicht zumeist auch eine gleichzeitige Bestimmung der Luftverhältnisse, liefert also einen Lambdawert stromab des NOₓ-Speicherkatalysators 18.

Die durch die Sensorik erfassten Signale werden üblicherweise an ein Motorsteuergerät 28 weitergegeben. In dem Motorsteuergerät 28 können unter anderem Prozeduren in digitaler Form hinterlegt sein, die eine Steuerung eines Verbrennungsvorgangs in der Verbrennungskraftmaschine 10 erlauben. Durch Vorgabe geeigneter Stellgrößen können beispielsweise eine Abgasrückführrate einer Abgasrückführeinrichtung 30, ein Ansaugvolumen in einem Saugrohr 32 mit einer Drosselklappe 34 und ein hier nicht dargestelltes Einspritzsystem derart beeinflusst werden, dass sich wahlweise fette, stöchiometrische oder magere Gemische einstellen. Eine derartige Steuerung ist bekannt und soll daher an dieser Stelle nicht näher erläutert werden.

Ferner ist ein Steuergerät 36 vorhanden - hier in das Motorsteuergerät 28 integriert -, in dem ebenfalls die durch die Sensorik erfassten Signale bereitgestellt werden. In dem Steuergerät 36 ist eine Prozedur zur Steuerung einer Mehrfach-NOₓ-Regeneration des NOₓ-Speicherkatalysators 18 in digitalisierter Form hinterlegt.

Während eines Betriebs der Verbrennungskraftmaschine 10 unter mageren Bedingungen, insbesondere unter verbrauchsoptimierten Gesichtspunkten, ist zumeist eine NOₓ-Rohemission mᵣₒₕ erhöht. Die zur Konvertierung des NOₓ notwendigen Reduktionsmittel Kohlenmonoxid CO und unverbrannte Kohlenwasserstoffe HC stehen unter solchen Bedingungen nicht in einem ausreichenden Maße zur Verfügung. Zur Abhilfe weist der Katalysator einen NOₓ-Speicher auf, der NOₓ als Nitrat bindet. Durch Diffusion wandert das Nitrat mit zunehmender Dauer der Magerphase auch in tiefere Schichten des NOₓ-Speichers. Zur vollständigen NOₓ-Regeneration muss das in den tieferen Schichten gebundene Nitrat demnach zunächst in Richtung einer Grenzfläche zwischen dem Abgas und dem NOₓ-Speicherkatalysator 18 diffundieren. Da dieser Prozess sehr viel langsamer ist als die Umsetzung mit den Reduktionsmitteln CO und HC, besteht am Ende der NOₓ-Regeneration eine Diffusionshemmung. Um dennoch eine weitestgehend vollständige Entleerung des NOₓ-Speichers sicherzustellen, muss wie folgt vorgegangen werden:

Zunächst wird in jeder mageren Betriebsphase der Verbrennungskraftmaschine 10 zumindest ein Zustandsparameter des NOₓ-Speicherkatalysators 18 anhand der gemessenen oder berechneten NOₓ-Rohemission mᵣₒₕ und der durch die NOₓ-sensitive Messeinrichtung erfassten NOₓ-Durchbruchsemission m ermittelt. Im Weiteren wird eine Abweichung der Zustandsparameter einer aktuellen mageren Betriebsphase und den Zustandsparametern in einer vorhergehenden mageren Betriebsphase bestimmt und beim Vorliegen einer Regenerationsnotwendigkeit des NOₓ-Speicherkatalysators 18 in Abhängigkeit von der Abweichung die NOₓ-Regeneration n-mal durchgeführt (Mehrfach-NOₓ-Regeneration).

Als Zustandsparameter eignet sich beispielsweise eine NOₓ-Absorptionsfähigkeit A des NOₓ-Speicherkatalysators 18 bei einer vorgegebenen NOₓ-Rohemission m_{roh,A}. Die Ermittlung einer Abweichung ΔA₁ ist der Figur 2 zu entnehmen. Die NOₓ-Absorptionsfähigkeit A sinkt mit zunehmender Rohemission mᵣₒₕ. Zu Beginn, also nach Ende einer vorhergehenden Regeneration, kann die NOₓ-Absorptionsfähigkeit A idealerweise einen Wert 1 erreichen, das heißt, die gesamte Rohemission wird in dem NOₓ-Speicherkatalysator 18 gebunden und am Gassensor 26 kann keine Durchbruchsemission m detektiert werden. Mit zunehmender Beladung sinkt die Absorptionsfähigkeit A, da zunächst das an der Grenzfläche gebundene Nitrat in tiefere Schichten des NOₓ-Speichers diffundieren muss. Ist insgesamt eine NOₓ-Speicherkapazität bereits durch Verschwefelung oder unvollständige NOₓ-Regeneration gemindert, so sinkt die NOₓ-Absorptionsfähigkeit A stärker ab. Exemplarisch sind hierzu drei Kurven 40, 42, 44 eingetragen. Die Kurve 40 zeigt dabei einen Verlauf der Absorptionsfähigkeit A bei einem frischen und unbeladenen NOₓ-Speicherkatalysator 18. Die Kurve 42 zeigt den Verlauf der Absorptionsfähigkeit A bei einem NOₓ-Speicherkatalysator 18, dessen Speicherkapazität bereits gegenüber dem Frischzustand gemindert ist, indem beispielsweise eine thermische Schädigung oder Schwefelbeladung vorliegt. Die Kurve 44 ist zeitlich nachfolgend zur Kurve 42 erfasst worden, und hier ist die Absorptionsfähigkeit noch weiter gemindert. In den Schnittpunkten 46, 48, 50 mit der gegebenen Rohemission m_{roh,A} stehen damit die Werte A₀, A' und A" für die Absorptionsfähigkeit zur Verfügung. Durch Differenzbildung der aktuellen Größe A" und der Größe A' aus der vorhergehenden Magerphase ergibt sich eine Abweichung ΔA₁.

In eben gleicher Weise kann als Zustandsparameter ein Zeitintervall t dienen. Die Figur 3 zeigt dazu die zeitlichen Verläufe der Durchbruchsemission m eines frischen Speicherkatalysators (Kurve 52), einen Verlauf in einer aktuellen Magerphase (Kurve 56) und einen Verlauf in einer dazu vorhergehenden Magerphase (Kurve 54). Das Zeitintervall t beginnt mit einer vollständigen Regeneration (NOx- oder SOₓ-Regeneration) und endet mit Erreichen einer vorgegebenen Durchbruchsemission mt. Aus den Schnittpunkten 58, 60, 62 mit den Kurven 52, 54, 56 lassen sich demnach die Zeitintervalle to, t' und t" bestimmen. Durch Differenzbildung erhält man eine Abweichung Δt₁ zwischen den Zeitintervallen t' und t".

Neben den vorgenannten Zustandsparametern sei an dieser Stelle noch darauf hingewiesen, dass selbstverständlich auch andere die Speicherfähigkeit des NOₓ-Speicherkatalysators 18 charakterisierende Parameter genutzt werden können. So ist beispielsweise denkbar, dazu eine Durchbruchsemission m bei einer vorgegebenen Rohemission m_{roh,m} oder eine Rohemission mᵣₒₕ bei einer vorgegebenen Absorptionsfähigkeit A_{m,roh} zu bestimmen. Zur Erhöhung der Genauigkeit können die nachfolgend ermittelten Abweichungen der eintretenden Zustandsparameter noch miteinander kombiniert werden. Zum besseren Vergleich können die erfassten Zustandsparameter mit den Zustandsparametern eines frischen Speicherkatalysators normiert werden.

In Abhängigkeit von den zuvor bestimmten Abweichungen ΔA₁ oder Δt₁ kann nun bestimmt werden, ob die Bedingungen zur Initiierung der Mehrfach-NOₓ-Regeneration erfüllt sind. Dazu können die Abweichungen ΔA₁, Δt₁ in ein Kennfeld eingelesen werden, dessen Ausgangsgröße eine Anzahl n der Fettphasen der Mehrfach-NOₓ-Regeneration ist. Bei sehr geringen Abweichungen DA₁, Δt₁ wird n auf den Wert 1 gesetzt, so dass die NOₓ-Regeneration in an sich bekannter Weise durchgeführt wird.

Die Figur 4 zeigt einen Verlauf der Lambdawerte stromauf und stromab des NOₓ-Speicherkatalysators 18 während einer Mehrfach-NOₓ-Regeneration mit zwei Fettphasen (n = 2). Die durchgezogene fette Linie steht für den Lambdawert vor dem NOₓ-Speicherkatalysator 18, und die gestrichelte Linie zeigt den Verlauf des Lambdawertes stromab desselben.

Zunächst wird die Verbrennungskraftmaschine 10 unter mageren Bedingungen betrieben, wobei laufend die Zustandsparameter in vorgenannter Weise ermittelt werden. Nachdem eine Regenerationsnotwendigkeit ermittelt wurde, erfolgt ab einem Zeitpunkt T₁ ein Wechsel in eine erste Fettphase, indem die Verbrennungskraftmaschine 10 auf eine fette Sollvorgabe SV_{f} eingeregelt wird. Mit durch ein Totvolumen verursachter Zeitverzögerung fällt der Lambdawert stromab des NOₓ-Speicherkatalysators 18 auf λ =1. In dieser Zeit findet eine Umsetzung des absorbierten NOₓ im Bereich der Grenzfläche und der Grenzfläche nahegelegener Schichten des NOₓ-Speichers statt. Ab einem Zeitpunkt T₂ fällt λ weiter ab. Die durch den Wechsel in fetter Atmosphäre im erhöhten Ausmaß gebildeten Reduktionsmittel CO und HC werden also nicht mehr im vollen Umfang zur Reduzierung von NOₓ genutzt.

Nach dem Unterschreiten eines fetten Schwellenwertes SW_{f} (Zeitpunkt T₃) wird motorseitig wieder ein mageres Abgas bereitgestellt, und zwar entsprechend einer mageren Sollvorgabe SVₘ. Der fette Schwellenwert liegt SW_{f} insbesondere im Bereich von λ = 0,999 bis 0,95 und die magere Sollvorgabe SVₘ in einem Bereich von λ = 1,05 bis 1,5. Unter letzteren Bedingungen ist die von der Verbrennungskraftmaschine 10 emittierte NOₓ-Rohemission mᵣₒₕ relativ gering beziehungsweise kann weitestgehend durch die noch vorhandenen Reduktionsmittel CO, HC kompensiert werden, so dass eine erneute Absorption in dem NOₓ-Speicher nur in sehr geringem Umfang stattfindet.

Entsprechend dem Wechsel der atmosphärischen Bedingungen ändert sich auch der Lambdawert stromab des NOₓ-Speicherkatalysators 18. Er steigt dabei zunächst auf einen Wert von λ = 1 und verharrt auf diesem, bis eine Sauerstoffbeladung des NOₓ-Speichers abgeschlossen ist (Zeitpunkt T₄). Wenn der Lambdawert in einem Zeitpunkt T₅ einen vorgegebenen mageren Schwellenwert SWₘ überschreitet, wird das Luft-Kraftstoff-Gemisch motorseitig wieder entsprechend der fetten Sollvorgabe SV_{f} eingestellt. Der magere Schwellenwert SWₘ liegt in einem Bereich von λ = 1,001 bis 1,2: Wenn zu einem Zeitpunkt T₆ der Lambdawert stromab des NOₓ-Speicherkatalysators 18 erneut unter den Schwellenwert SW_{f} fällt, wird wieder ein Normalbetrieb der Verbrennungskraftmaschine 10 freigeschaltet. Unter bestimmten Umständen kann es sinnvoll sein, statt eines direkten Überganges in den Normalbetrieb zunächst noch einmal den Speicherkatalysator 18 entsprechend der mageren Sollvorgabe SVₘ zu beaufschlagen und erst ab einem Zeitpunkt, in dem der magere Schwellenwert SWₘ überschritten wird, den Normalbetrieb wieder aufzunehmen. Die Anzahl der mageren und fetten Sollvorgaben SVₘ, SV_{f} ist dann gleich.

Neben dem vorab geschilderten bevorzugten Bereich für den Wert der mageren Sollvorgabe SVₘ ist es auch denkbar, den Wert in Abhängigkeit von der Lage der fetten Sollvorgabe SV_{f} zu bestimmen. Eine magere Sollvorgabe SVₘ* übersteigt dabei die fette Sollvorgabe SV_{f} um zumindest 0,04, so dass gegebenenfalls auch SVₘ* noch im fetten Bereich liegen kann. Selbstverständlich muss für letzteren Fall auch ein neuer Schwellenwert SWₘ* festgelegt werden, der zwischen den beiden Sollvorgaben SVₘ*, SV_{f} liegt.

Eine Anzahl n der Fettphasen während der Mehrfach-NOₓ-Regeneration lässt sich vorzugsweise derart ermitteln, dass in Abhängigkeit von einer Höhe der Abweichungen (zum Beispiel ΔA₁, Δt₁) ein Wert mit Hilfe des Kennfeldes ausgegeben wird. Alternativ oder in Kombination dazu kann die Anzahl n in Abhängigkeit von den Zustandsparametern A, m, t, mᵣₒₕ vor und nach einer vorhergehenden Mehrfach-NOₓ-Regeneration bestimmt werden. Der Figur 5 ist ein entsprechendes Ablaufdiagramm zu entnehmen. Zunächst wird in einem Schritt S1 in der bereits geschilderten Art und Weise erfasst, in welchem Umfang sich die Zustandsparameter einer aktuellen Magerphase von einer vorhergehenden Magerphase unterscheiden. Ist lediglich eine geringfügige Abweichung vorhanden, so wird die Anzahl n auf 1 gesetzt (Schritt S2) und es wird eine NOₓ-Regeneration herkömmlicher Art durchgeführt. Bei größeren Abweichungen wird die Anzahl n auf einen Wert größer als 1 gesetzt (Schritt S3).

In einer sich anschließenden Abfrage wird überprüft, ob eine vorhergehende Mehrfach-NOₓ-Regeneration erfolgreich durchgeführt wurde (Schritt S4). Dazu werden die Zustandsparameter vor der Mehrfach-NOₓ-Regeneration und nach derselben verglichen, wobei prinzipiell mit steigender positiver Abweichung ein erhöhter Erfolg, das heißt eine für die nächste Magerphase größere NOₓ-Speicherkapazität bereitsteht. Eine solche Abfrage lässt sich derart ausführen, dass Schwellenwerte SW_{M,A}, SW_{M,m}, SW_{M,t} und SW_{M,m,roh} vorgegeben werden, bei deren Unterschreiten die Anzahl n auf n = n + 1 erhöht wird.

Liegt die Abweichung oberhalb letztgenannter Schwellenwerte, so wird in einer Abfrage S6 überprüft, ob die Anzahl n um 1 gemindert werden kann, ohne dass der Wert kleiner als 2 wird. Ist dies zu bejahen, wird die Anzahl n auf n = n - 1 festgelegt (Schritt S8). Ansonsten wird die Anzahl n auf n = 2 gesetzt (Schritt S7). Gegebenenfalls wird der ermittelte Wert noch auf einen Maximalwert nₘₐₓ begrenzt (Schritt S9).

## Patentansprüche

1. Verfahren zur Steuerung einer NOₓ-Regeneration eines im Abgasstrang (12) einer Verbrennungskraftmaschine (10) für Kraftfahrzeuge angeordneten NOₓ-Speicherkatalysators (18), bei dem
(a) in jeder mageren Betriebsphase der Verbrennungskraftmaschine (10) zumindest ein Zustandsparameter des NOₓ-Speicherkatalysators (18) anhand einer gemessenen oder berechneten NOₓ-Rohemission (mᵣₒₕ) der Verbrennungskraftmaschine (10) und einer stromab des NOₓ-Speicherkatalysators (18) durch eine NOₓ-sensitive Messeinrichtung (26) erfassten NOₓ-Durchbruchsemission (m) im Abgas ermittelt wird,
(b) eine Abweichung des mindestens einen Zustandsparameters einer aktuellen mageren Betriebsphase von dem mindestens einen Zustandsparameter einer vorhergehenden mageren Betriebsphase ermittelt wird und
(c) bei Vorliegen einer Regenerationsnotwendigkeit und in Abhängigkeit von der Abweichung eine Mehrfach-NOₓ-Regeneration mit einer Anzahl von n Fettphasen durchgeführt wird, wobei n ≥ 2 ist.

2. Verfahren nach Anspruch 1, **dadurch gekennzeichnet, dass** der mindestens eine Zustandsparameter eine NOₓ-Absorptionsfähigkeit (A) des NOₓ-Speicherkatalysators (18) bei einer vorgegebenen NOₓ-Rohemission (m_{roh,A}) umfasst.

3. Verfahren nach Anspruch 1 oder 2, **dadurch gekennzeichnet, dass** der mindestens eine Zustandsparameter eine NOₓ-Durchbruchsemission (m) bei einer vorgegebenen NOₓ-Rohemission (m_{roh,m}) umfasst.

4. Verfahren nach einem der vorhergehenden Ansprüche, **dadurch gekennzeichnet, dass** der mindestens eine Zustandsparameter ein Zeitintervall (t) beginnend mit einer vollständigen NOₓ- oder SOₓ-Regeneration bis zum Erreichen einer vorgegebenen NOₓ-Durchbruchsemission (mₜ) umfasst.

5. Verfahren nach einem der vorhergehenden Ansprüche, **dadurch gekennzeichnet, dass** der mindestens eine Zustandsparameter eine NOₓ-Rohemission (mᵣₒₕ) bei einer vorgegebenen NOₓ-Absorptionsfähigkeit (A_{m,roh}) umfasst.

6. Verfahren nach einem der vorhergehenden Ansprüche, **dadurch gekennzeichnet, dass** der mindestens eine ermittelte Zustandsparameter (A, m, t, mᵣₒₕ) auf mindestens einen Zustandsparameter (A₀, m₀, t₀, m_{roh,0}) eines frischen NOₓ-Speicherkatalysators normiert wird.

7. Verfahren nach einem der vorhergehenden Ansprüche, **dadurch gekennzeichnet, dass** während der Mehrfach-NOₓ-Regeneration der NOₓ-Speicherkatalysator (18)
- in n Fettphasen mit einem Abgas entsprechend einer fetten Sollvorgabe (SV_{f}) beaufschlagt wird, bis jeweils stromab des NOₓ-Speicherkatalysators (18) ein fetter Schwellenwert (SW_{f}) entsprechend einem Lambdawert im Bereich von λ = 0,999 bis 0,95 erreicht wird und
- jeweils beginnend mit Ende der Fettphasen in n-1 bis n Magerphasen mit einem Abgas entsprechend einer mageren Sollvorgabe (SVₘ, SVₘ*) beaufschlagt wird, bis stromab des NOₓ-Speicherkatalysators (18) ein magerer Schwellenwert (SWₘ, SWₘ*) im Bereich von λ = 1,001 bis 1,2 erreicht wird.

8. Verfahren nach Anspruch 7, **dadurch gekennzeichnet, dass** die magere Sollvorgabe (SVₘ) im Bereich von λ = 1,05 bis 1,5 liegt.

9. Verfahren nach Anspruch 7, **dadurch gekennzeichnet, dass** die magere Sollvorgabe (SVₘ*) einen Lambdawert aufweist, der zumindest um 0,04 über der fetten Sollvorgabe (SV_{f}) liegt.

10. Verfahren nach einem der vorhergehenden Ansprüche, **dadurch gekennzeichnet, dass** die Anzahl (n) der Fettphasen in Abhängigkeit von einer Höhe der Abweichung des mindestens einen Zustandsparameters (A, m, t, mᵣₒₕ) bestimmt wird.

11. Verfahren nach Anspruch 10, **dadurch gekennzeichnet, dass** die Anzahl (n) durch einen vorgegebenen Maximalwert (nₘₐₓ) begrenzt wird.

12. Verfahren nach einem der vorhergehenden Ansprüche, **dadurch gekennzeichnet, dass** die Anzahl (n) der Fettphasen in Abhängigkeit von dem mindestens einen Zustandsparameter (A, m, t, mᵣₒₕ) vor und nach einer vorhergehenden Mehrfach-NOₓ-Regeneration bestimmt wird.

13. Verfahren nach Anspruch 12, **dadurch gekennzeichnet, dass** die Anzahl (n) erhöht wird, wenn eine Abweichung des mindestens einen Zustandsparameters (A, m, t, mᵣₒₕ) vor der Mehrfach-NOₓ-Regeneration und nach derselben einen vorgegebenen Schwellenwert (SW_{M,A}, SW_{M,m}, SW_{M,t}, SW_{M,m,roh}) unterschreitet.

14. Vorrichtung zur Steuerung einer NOₓ-Regeneration eines im Abgasstrang (12) einer Verbrennungskraftmaschine (10) für Kraftzeuge angeordneten NOₓ-Speicherkatalysators (18), bei der Mittel vorhanden sind, mit denen
(a) in jeder mageren Betriebsphase der Verbrennungskraftmaschine (10) zumindest ein Zustandsparameter des NOₓ-Speicherkatalysators (18) anhand einer gemessenen oder berechneten NOₓ-Rohemission (mᵣₒₕ) der Verbrennungskraftmaschine (10) und einer stromab durch eine NOₓ-sensitive Messeinrichtung (26) erfassten NO_{X}-Durchbruchsemission (m) im Abgas ermittelbar ist,
(b) eine Abweichung des mindestens einen Zustandsparameters einer aktuellen mageren Betriebsphase von dem mindestens einen Zustandsparameter einer vorhergehenden mageren Betriebsphase ermittelbar ist und
(c) bei Vorliegen einer Regenerationsnotwendigkeit und in Abhängigkeit von der Abweichung eine Mehrfach-NOₓ-Regeneration mit einer Anzahl von n Fettphasen und n ≥ 2 durchführbar ist.

15. Vorrichtung nach Anspruch 14, **dadurch gekennzeichnet, dass** diese Mittel ein Steuergerät (36) umfassen, in dem eine Prozedur zur Steuerung der Mehrfach-NOₓ-Regeneration in digitalisierter Form hinterlegt ist.

16. Vorrichtung nach Anspruch 15, **dadurch gekennzeichnet, dass** das Steuergerät (36) Teil eines Motorsteuergerätes (28) ist.

17. Vorrichtung nach einem der Ansprüche 14 bis 16, **dadurch gekennzeichnet, dass** stromab des NOₓ-Speicherkatalysators (18) ein zur Bestimmung der Luftverhältnisse geeigneter Gassensor (26) im Abgasstrang (12) angeordnet ist.

## Claims

1. Method for controlling an NOₓ regeneration of an NOₓ storage catalytic converter (18) arranged in the exhaust section (12) of an internal combustion engine (10) for motor vehicles, in which method
(a) in every lean operating phase of the internal combustion engine (10), at least one state parameter of the NOₓ storage catalytic converter (18) is determined on the basis of a measured or calculated untreated NOₓ emission (m_{untreated}) from the internal combustion engine (10) and a breakthrough NOₓ emission (m) in the exhaust gas recorded downstream of the NOₓ storage catalytic converter (18) by an NOₓ-sensitive measuring device (26),
(b) a deviation in the at least one state parameter of a current lean operating phase from the at least one state parameter of a preceding lean operating phase is determined, and
(c) if there is a need for regeneration, and depending on the deviation, a multiple NOₓ regeneration comprising a number of n rich phases, where n is ≥ 2, is carried out.

2. Method according to Claim 1, **characterized in that** the at least one state parameter comprises an NOₓ absorption capacity (A) of the NOₓ storage catalytic converter (18) at a predetermined untreated NOₓ emission (m_{untreated,A}).

3. Method according to Claim 1 or 2, **characterized in that** the at least one state parameter comprises a breakthrough NOₓ emission (m) for a predetermined untreated NOₓ emission (m_{untreated,m}).

4. Method according to one of the preceding claims, **characterized in that** the at least one state parameter comprises a time interval (t) starting with a complete NOₓ or SOₓ regeneration and continuing until a predetermined breakthrough NOₓ emission (mₜ) is reached.

5. Method according to one of the preceding claims, **characterized in that** the at least one state parameter comprises an untreated NOₓ emission (m_{untreated}) at a predetermined NOₓ absorption capacity (A_{m, untreated}).

6. Method according to one of the preceding claims, **characterized in that** the at least one determined state parameter (A, m, t, m_{untreated}) is standardized to at least one state parameter (Ao, m₀, t₀, m_{untreated,0}) of a fresh NOₓ storage catalytic converter.

7. Method according to one of the preceding claims, **characterized in that** during the multiple NOₓ regeneration, the NOₓ storage catalytic converter (18)
- in n rich phases is acted on by an exhaust gas corresponding to a rich desired preset (SV_{f}) until a rich threshold value (SW_{f}) corresponding to a lambda value in the range from λ = 0.999 to 0.95 is reached in each case downstream of the NOₓ storage catalytic converter (18), and
- in each case starting at the end of the rich phases, is acted on in n-1 to n lean phases, by an exhaust gas corresponding to a lean desired preset (SVₘ, SVₘ*) until a lean threshold value (SWₘ, SWₘ*) in the range from λ = 1.001 to 1.2 is reached downstream of the NOₓ storage catalytic converter (18).

8. Method according to Claim 7, **characterized in that** the lean desired preset (SVₘ) is in the range from λ = 1.05 to 1.5.

9. Method according to Claim 7, **characterized in that** the lean desired preset (SVₘ*) has a lambda value which is at least 0.04 above the rich desired preset (SV_{f}).

10. Method according to one of the preceding claims, **characterized in that** the number (n) of the rich phases is determined as a function of the level of the deviation in the at least one state parameter (A, m, t, m_{untreated}).

11. Method according to Claim 10, **characterized in that** the number (n) is limited by a predetermined maximum value (nₘₐₓ).

12. Method according to one of the preceding claims, **characterized in that** the number (n) of rich phases is determined as a function of the at least one state parameter (A, m, t, m_{untreated}) before and after a preceding multiple NOₓ regeneration.

13. Method according to Claim 12, **characterized in that** the number (n) is increased if a deviation in the at least one state parameter (A, m, t, m_{untreated}) before the multiple NOₓ regeneration and after it drops below a predetermined threshold value (SW_{M,A}, SW_{M,m}, SW_{M,t}, SW_{M,m,untreated}).

14. Apparatus for controlling an NOₓ regeneration of an NOₓ storage catalytic converter (18) arranged in the exhaust section (12) of an internal combustion engine (10), in which apparatus there are means by which
(a) in every lean operating phase of the internal combustion engine (10), at least one state parameter of the NOₓ storage catalytic converter (18) can be determined on the basis of a measured or calculated untreated NOₓ emission (m_{untreated}) from the internal combustion engine (10) and a breakthrough NOₓ emission (m) in the exhaust gas recorded downstream by an NOₓ-sensitive measuring device (26),
(b) a deviation in the at least one state parameter of a current lean operating phase from the at least one state parameter of a preceding lean operating phase can be determined, and
(c) if there is a need for regeneration, and depending on the deviation, a multiple NOₓ regeneration comprising a number of n rich phases with n ≥ 2 can be carried out.

15. Apparatus according to Claim 14, **characterized in that** these means comprise a control unit (36) in which a procedure for controlling the multiple NOₓ regeneration is stored in digitized form.

16. Apparatus according to Claim 15, **characterized in that** the control unit (36) forms part of an engine control unit (28).

17. Apparatus according to one of Claims 14 to 16, **characterized in that** a gas sensor (26) which is suitable for determining the air/fuel ratios is arranged in the exhaust section (12) downstream of the NOₓ storage catalytic converter (18).

## Revendications

1. Procédé de commande de la régénération de NOₓ d'un catalyseur à accumulation de NOₓ (18) agencé dans le parcours (12) des gaz d'échappement d'un moteur à combustion interne (10) pour véhicule automobile, dans lequel :
(a) lors de chaque phase de fonctionnement du moteur à combustion interne (10) en conditions pauvres, on détermine au moins un paramètre d'état du catalyseur à accumulation de NOₓ (18) sur base de l'émission brute de NOₓ (mᵣₒₕ) du moteur à combustion interne (10) qui est mesurée ou calculée et sur base de l'émission (m) des NOₓ qui ont traversé le catalyseur à accumulation de NOₓ (18) et détectée en aval par un dispositif de mesure sensible aux NOₓ (26),
(b) on détermine l'écart entre l'au moins un paramètre d'état de la phase actuelle de fonctionnement en conditions pauvres et l'au moins un paramètre d'état d'une phase précédente de fonctionnement en conditions pauvres et
(c) au cas où il faut régénérer et en fonction de l'écart, on exécute une régénération multiple du catalyseur à accumulation de NOₓ pendant n phases de fonctionnement en conditions riches, n étant > 2.

2. Procédé selon la revendication 1, **caractérisé en ce que** l'au moins un paramètre d'état comprend la capacité (A) du catalyseur à accumulation de NOₓ (18) à absorber les NOₓ à un niveau prédéterminé d'émission brute de NOₓ (m_{roh,A}).

3. Procédé selon les revendications 1 ou 2, **caractérisé en ce que** l'au moins un paramètre d'état comprend l'émission (m) de NOₓ qui ont traversé le catalyseur à un niveau prédéterminé d'émission brute de NOₓ (m_{roh,m}).

4. Procédé selon l'une des revendications précédentes, **caractérisé en ce que** l'au moins un paramètre d'état comprend l'intervalle de temps (t) entre une régénération complète des catalyseurs à accumulation de NOₓ ou de SOₓ et l'obtention d'un niveau prédéterminé (mₜ) d'émission de NOₓ qui ont traversé le catalyseur.

5. Procédé selon l'une des revendications précédentes, **caractérisé en ce que** l'au moins un paramètre d'état comprend une émission brute de NOₓ (mᵣₒₕ) à un niveau prédéterminé de capacité à absorber les NOₓ (A_{m,roh}).

6. Procédé selon l'une des revendications précédentes, **caractérisé en ce que** l'au moins un paramètre d'état déterminé (A, m, t, mᵣₒₕ) est normé sur au moins un paramètre d'état d'un catalyseur à accumulation de NOₓ frais (A₀, m₀, t₀, m_{roh, 0}).

7. Procédé selon l'une des revendications précédentes, **caractérisé en ce qu'**au cours de la régénération multiple du catalyseur à accumulation de NOₓ, le catalyseur à accumulation de NOₓ (18) :
- pendant n phases de fonctionnement en conditions riches avec un gaz d'échappement qui correspond à des conditions riches de consigne (SV_{f}), on alimente le catalyseur à accumulation de NOₓ (18) jusqu'à obtenir en aval une valeur de seuil des conditions riches (SW_{f}) qui correspond à une valeur lambda comprise dans la plage de λ = 0,999 à 0,95 et
- pendant n-1 à n phases en conditions pauvres, dont chacune commence à la fin d'une phase en conditions riches, avec un gaz d'échappement qui correspond à des conditions pauvres de consigne (SVₘ, SVₘ*), on alimente le catalyseur jusqu'à obtenir en aval du catalyseur à accumulation de NOₓ (18), une valeur de seuil des conditions pauvres (SWₘ, SWₘ*) qui correspond à une valeur lambda comprise dans la plage de λ = 1,001 à 1,2.

8. Procédé selon la revendication 7, **caractérisé en ce que** les conditions pauvres de consigne (SVₘ) sont comprises dans la plage de λ = 1,05 à 1,5.

9. Procédé selon la revendication 7, **caractérisé en ce que** les conditions pauvres de consigne (SVₘ*) ont une valeur lambda supérieure d'au moins 0,04 à celle des conditions riches de consigne (SV_{f}).

10. Procédé selon l'une des revendications précédentes, **caractérisé en ce que** le nombre (n) de phases de fonctionnement en conditions riches est déterminé en fonction du niveau de l'écart de l'au moins un paramètre d'état (A, m, t, mᵣₒₕ).

11. Procédé selon la revendication 10, **caractérisé en ce que** le nombre (n) est limité à une valeur maximale prédéfinie (nₘₐₓ).

12. Procédé selon l'une des revendications précédentes, **caractérisé en ce que** le nombre (n) de phases de fonctionnement en conditions riches est déterminé en fonction de l'au moins un paramètre d'état (A, m, t, mᵣₒₕ) avant une régénération multiple du catalyseur à accumulation de NOₓ et après une régénération multiple du catalyseur à accumulation de NOₓ qui précède.

13. Procédé selon la revendication 12, **caractérisé en ce que** le nombre (n) est augmenté si l'écart entre les valeurs d'au moins un paramètre d'état (A, m, t, mᵣₒₕ) avant et après une régénération multiple du catalyseur à accumulation de NOₓ n'atteint pas une valeur de seuil prédéfinie (SW_{M, A}, SW_{M, m}, SW_{M, t}, SW_{M, m, roh}).

14. Dispositif de commande de la régénération de NOₓ d'un catalyseur à accumulation de NOₓ (18) agencé dans le parcours (12) des gaz d'échappement d'un moteur à combustion interne (10) pour véhicule automobile, qui présente des moyens qui permettent :
(a) lors de chaque phase de fonctionnement en conditions pauvres du moteur à combustion interne (10), de déterminer au moins un paramètre d'état du catalyseur à accumulation de NOₓ (18) sur base de l'émission brute de NOₓ (mᵣₒₕ) du moteur à combustion interne (10) mesurée ou calculée et sur base de l'émission (m) de NOₓ qui ont traversé le catalyseur, qui est détectée en aval par un dispositif de mesure sensible aux NOₓ (26),
(b) de déterminer l'écart entre l'au moins un paramètre d'état d'une phase actuelle de fonctionnement en conditions pauvres et l'au moins un paramètre d'état d'une phase précédente de fonctionnement en conditions pauvres et
(c) au cas où il faut régénérer et en fonction de l'écart, d'exécuter une régénération multiple du catalyseur à accumulation de NOₓ pendant n phases de fonctionnement en conditions riches, n étant > 2.

15. Dispositif selon la revendication 14, **caractérisé en ce que** ces moyens comprennent un appareil de commande (36) dans lequel une procédure de commande de la régénération multiple du catalyseur à accumulation de NOₓ est conservée sous forme numérique.

16. Dispositif selon la revendication 15, **caractérisé en ce que** l'appareil de commande (36) fait partie d'un appareil (28) de commande de moteur.

17. Dispositif selon l'une des revendications 14 à 16, **caractérisé en ce qu'**un détecteur de gaz (26) qui convient pour déterminer les proportions d'air est agencé dans le parcours (12) des gaz d'échappement en aval du catalyseur à accumulation de NOₓ (18).
